# EUROPÄISCHE PATENTSCHRIFT

(11) **EP 0 413 884 B1**
(45) Veröffentlichungstag und Bekanntmachung des Hinweises auf die Patenterteilung: **15.06.1994**
(21) Anmeldenummer: 90101141.1
(22) Anmeldetag: 20.01.1990
(51) Int. Cl.: B65D 6/18

(54) **Zusammenlegbarer Behälter**
Collapsible container
Récipient pliable

(30) Priorität: 24.08.1989 DE 8910163 U; 18.10.1989 DE 8912389 U
(43) Veröffentlichungstag der Anmeldung: 27.02.1991
(73) Patentinhaber: ZARGES Leichtbau GmbH, D-82362 Weilheim (DE)
(72) Erfinder: Pecher, Heinz, D-8120 Weilheim i.OB (DE); Passig, Karl, D-8126 Hohenpeissenberg (DE)
(74) Vertreter: Patentanwälte Dipl.-Ing. R. Splanemann Dr. B. Reitzner Dipl.-Ing. K. Baronetzky

(56) Entgegenhaltungen:
- DE-C- 906 073
- DE-C- 954 677
- FR-A- 1 299 846
- GB-A- 8 345
- US-A- 4 673 087

## Beschreibung

Die Erfindung betrifft einen zusammenlegbarern Behälter, gemäß dem Oberbegriff von Anspruch 1.

Aus der DE-C-954 677 ist ein derartiger Behälter bekannt, der einen in eine stabile Offenposition aufklappbaren Deckel (vgl. Fig. 3) mit vier Wänden aufweist, die sich je übereinanderlegen lassen und damit ein Zusammenlegen des Behälters ermöglichen.

Ferner ist aus der DE-C-906 073 ein Behälter bekannt, der auch in aufgerichtetem Zustand stapelbar ist. Eine sichere Schließstellung soll sich mit einem sowohl in zusammengelegtem als auch aufgerichtetem Zustand wirkenden abgebogenen Rand erzielen lassen, der immerhin dafür geeignet ist, den Behälterdeckel hinten geschlossen zu halten. Bei entsprechend rauher Behandlung kann sich der umgebogene Rand aber wieder aufbiegen, so daß die Dichtigkeit des Behälters zu wünschen übrig läßt und der Behälter insbesondere zu klappern anfängt.

Auch ist die Verwendung derartiger Behälter logistisch ungünstig, zumal, wenn es gilt, große Mengen von Behältern umzuladen bzw. selektiv zu stapeln, wobei die Handhabbarkeit im zusammengelegtem wir auch im aufgerichtetem Zustand gleichermaßen möglich sein sollte.

Die Stapelung der Behälter im zusammengelegten Zustand bietet Vorteile hinsichtlich der Raumersparnis, so daß in vielen Anwendungsfällen zusammenlegbare Behälter anstelle der starren Behälter günstig einsetzbar sind.

Der Transport der Behälter in aufgestelltem Zustand kann beispielsweise durch Gabelstapler oder dergleichen erfolgen, wenn entsprechende Schienen vorgesehen sind, die ein Unterfahren der Behälter ermöglichen.

In vielen Fällen wäre es jedoch günstiger, die Behälter durch ein Greifen von oben zu transportieren. Damit ließe sich im Prinzip der Automatisierungsgrad der Handhabung verbessern, so daß es bei starren Behältern bekanntgeworden ist, sog. "Spreader" einzusetzen, die nach der Art einer Tragspinne in die Wände des Behälters eingreifen, um seine Handhabung und seinen Transport zu vereinfachen.

Derartige Tragspinnen-Transportsysteme sind zwar vorteilhaft. Aus verschiedenen Gründen wurden dennoch bei zusammenlegbaren Behältern lediglich in Paletten einsteckbare Kranhaken verwendet, die die Automatisierungsmöglichkeiten von Tragspinnen jedoch nicht bieten.

Andererseits ist es aber unwirtschaftlich, in zusammengelegtem Zustand ein anderes Transportsystem, wie einen Gabelstapler, verwenden zu müssen, als in aufgestelltem Zustand.

Bei zusammenlegbaren Behältern besteht das Problem, daß die vier Wände, sowie der Deckel übereinandergefaltet zusammengelegt werden müssen, ohne daß die Gelenk- und Scharnierteile der einzelnen Wände einander behindern sollen. Dennoch muß die Befestigung in aufgerichtetem Zustand so stabil sein, daß sich ein rüttelsicherer und bei Beladung (beispielsweise mit Schüttgut) stabiler Behälter ergibt.

Es ist bekannt. die Schwenkachsen der einzelnen Wände mit unterschiedlichen Höhen vorzusehen. Dies ist bei aneinander angrenzenden Wänden unabdingbar, wenn die Wände je nach innen gefaltet werden sollen. Dabei sind die Gelenke der Seitenwände tiefer angeordnet als die Gelenke der Vorder- und Rückwand, wobei es günstig ist, den Behälterdeckel in gefaltetem Zustand zuoberst vorzusehen.

Dies liegt darin begründet, daß die Stapelbarkeit dann mit den gleichen Stapelelementen in gefaltetem und aufgerichtetem Zustand möglich ist.

Daher ist es Aufgabe der Erfindung, einen zusammenlegbaren Behälter nach dem Oberbegriff von Anspruch 1 zu schaffen, der hinsichtlich der Handhabung erheblich verbessert ist, obwohl die Bauhöhe verringert ist, und der klappersicherer ist.

Diese Aufgabe wird erfindungsgemäß durch Anspruch 1 gelöst. Vorteilhafte Weiterbildungen ergeben sich aus den je zugehörigen Unteransprüchen.

Erfindungsgemäß ist besonders günstig, wenn man eine Tragspinne für den Behälter in überraschend einfacher Weise in Tragelementen am Deckel angreifen läßt, so daß ein Unterfahren der gestapelten Behälter im Prinzip entbehrlich ist und an dem Behälterboden lediglich Stapelsicherungselemente vorgesehen sein müssen. Besonders günstig ist es, daß sich mit der Erfindung der Boden des Behälters auch eloxiergeeignet herstellen läßt, denn durch die Erfindung wird die Möglichkeit eröffnet, mit wenigen Schweißpunkten im Bodenbereich auszukommen, wobei gewünschtenfalls auch eine reine Nietenkonstruktion durchgeführt werden kann.

Eine Verringerung der Bauhöhe ergibt sich, wenn die Füße des Behälters stark verkleinert werden und das Unterfahren mittels Gabelstapler nicht erforderlich ist. Bei einer vorteilhaften Weiterbildung kann der Transport des Behälters auch im zusammengelegten Zustand mittels einer Tragspinne durchgeführt werden.

Die Krafteinleitung ist dennoch besonders günstig, denn die auftretenden Zugkräfte können über die Vorder- und die Rückwand und beispielsweise nach der Art eines Klavierbandes ausgebildete Gelenke in die Bodengruppe eingeleitet werden. Bei Stapelung treten wiederum entsprechende Druckkräfte auf, die in gleicher Weise abgeleitet werden können. Überraschenderweise ist der erfindungsgemäße Behälter dennoch klappersicher, denn mit der beispielsweise L-förmigen Hinterschneidung an einer Wand, die der Deckel hintergreift, läßt sich eine Vorspannung erzeugen, die das einen labilen Eindruck erzeugende Wackeln der Wände in Spielführungen verhindert. Hierzu wird über die in den Eckbereichen an den Seitenwänden oben angebrachten und die Rück- bzw. Vorderwand übergreifenden Fallen die Vorspannung teils auch in die Seitenwände eingeleitet, so daß diese praktisch von oben unter Zusatz-Reibschluß auch dann klappersicher sind, wenn einmal die Gelenke etwas ausgeschlagen sein sollten.

Zugleich erfolgt eine Vergleichmäßigung der Krafteinleitung, wobei die Seitenwände bei hohen Stapellasten zusätzlich der Abstützung dienen können. Es ist ferner günstig, wenn eine Stützkante an der Rückwand eine Rastvorrichtung bildet, so daß sich eine stabile Lage bereits dann ergibt, wenn die Rückwand mitsamt dem Deckel in die aufrechte Stellung überführt ist. Dies ist von besonderer Bedeutung, da das Aufstellen des Behälters in der Regel durch eine Bedienperson erfolgt und die Verletzungsgefahr dann erheblich vermindert wird.

Gemäß einer besonders vorteilhaften Lösung weist eine Verschlußeinrichtung eine Riegelstange auf, die sich achsparallel zum Deckelgelenk erstreckt und verschiebbar am oberen Rand der Vorderwand gelagert ist. An der Riegelstange sind in an sich bekannter Weise Riegelzungen angebracht, die in entsprechenden Ausnehmungen in dem Deckelrahmen eingreifen und dort arretieren. Besonders günstig ist eine Bemaßung des Deckelrandes dergestalt, daß der Schließmechanismus vom Deckel völlig überlappt wird und lediglich eine schwenkbewegliche Riegellasche, die zudem sicherbar ist, freiliegt. Indem der gesamte Sicherungsmechanismus in der Vorderwand aufgenommen ist, belastet er zudem nicht die Deckelkonstruktion, die hierdurch leichter wird.

Die ohnehin entsprechend der gewünschten Sicherheit etwas nach unten gezogene Deckelkonstruktion vermag zugleich gemäß einer besonders günstigen Lösung eine Kartenaufnahmetasche eingriffssicher zu verschließen. Damit ist es ausgeschlossen, daß die Dokumentation des erfindungsgemäßen Behälters manipuliert wird. Vielmehr kann eine Veränderung der Beschriftung nur dann vorgenommen werden, wenn der Behälter befugt geöffnet ist.

Ferner ist es besonders günstig, wenn die Vorderwand in sich klappbar gehalten ist, wobei sie in zusammengelegtem Zustand dennoch im wesentlichen flach aufliegen kann. Durch Angreifen am oberen Rand der Vorderwand wird diese beim Aufstellen des erfindungsgemäßen Behälters praktisch gleich in die Beladestellung mit abgeklappter Vorderwand gebracht, wobei die beiden Gelenke so zusammenwirken, daß sich eine Art Rollbewegung einstellt.

Gemäß einer weiteren vorteilhaften Ausgestaltung sind die Seitenwände des Behälters über entsprechende Fallen zusätzlich eingriffssicher ausgestaltet. Wenn der Deckel geschlossen werden soll, müssen aufgrund der erfindungsgemäß unter einer ganz leichten Vorspannung wirkenden Schließstellung die vier an den Ecken angebrachten Fallen in der Eingriffsstellung sein, so daß ein seitliches Eindrücken nicht möglich ist.

Mit entsprechend ausgebildeten Fallen wird verhindert, daß sich der Deckel schließen läßt, ohne daß die Fallen sich in dem korrekten Zustand befinden. Zugleich bieten die Fallen ein stabiles und klappersicheres Auflager für die erfindungsgemäße Deckelkonstruktion, mit welchem sich zudem Herstellungstoleranzen ausgleichen lassen.

Während bei einer teilweise separat nach vorne klappbaren Vorderwand eine Hinterschneidung zum Eingriff in das entsprechend zugeordnete Seitenwandprofil beim Rahmenprofil der Vorderwand zu vermeiden ist, kann ein derartiges Profil, das von außen in ein entsprechendes Gegenprofil der Seitenwand eingreift, bereitgestellt werden, wenn kein separates Abklappen eines Teils der Vorderwand zur Vereinfachung der Beladung gewünscht ist. Üblicherweise ist auch die Rückwand nicht teilbar, so daß ein derart ineinander eingreifendes Profil auch dort vorgesehen sein kann.

Im Prinzip reicht es aus, die Falle an einer entsprechenden Hinterschneidung des Vorderwandprofils eingreifen zu lassen. Aus Stabilitätsgründen wie auch, um mit günstigen Herstellungskosten operieren zu können, hat es sich als sinnvoll herausgestellt, die Falle das Vorderwandprofil ganz übergreifen zu lassen. Bei dieser Ausgestaltung sollte die wirksame Länge des Langlochs, bezogen auf die horizontale Beweglichkeit der Falle, der Dicke des Profils der Vorderwand an der dicksten Stelle entsprechen, wobei auch in Betracht gezogen werden kann, daß sich durch das Schwenken der Falle nach oben eine Verkürzung der erforderlichen Länge ergibt.

Weitere Einzelheiten, Vorteile und Merkmale ergeben sich aus der nachfolgenden Beschreibung mehrerer Ausführungsbeispiele des erfindungsgemäßen Behälters anhand der Zeichnung.

Es zeigen:
- Fig. 1: eine Seitenansicht einer Ausführungsform eines erfindungsgemäßen Behälters in aufgestelltem Zustand;
- Fig. 2: den Behälter gemäß Fig. 1 in zusammengelegtem Zustand; und
- Fig. 3: eine Vorderansicht des erfindungsgemäßen Behälters gemäß Fig. 1.

Ein erfindungsgemäßer Behälter 10 weist eine Vorderwand 12, zwei Seitenwände, von denen in Fig. 1 eine Seitenwand 14 dargestellt ist, und eine Rückwand 16 auf. Sämtliche Wände sind klappbar gegenüber einer Bodenwand 18 gelagert und von einem Deckel 20 abgedeckt. Die Vorderwand 12 weist zusätzlich ein mittig angebrachtes Gelenk 22 auf, das etwa beim Ende des ersten Drittels ihrer Höhe angeordnet ist und ein Klappen des oberen Teils 24 der Vorderwand 12 nach außen/vorne zuläßt.

Demgegenüber ist das Gelenk 26 der Vorderwand, das den unteren Teil 28 der Vorderwand 12 abstützt, ein Gelenk 30 der Seitenwand 14, sowie ein Gelenk 32 der Rückwand 16 so ausgestaltet, daß ein Klappen der betreffenden Wände nach innen möglich ist. Die Gelenke 30 sind hierbei etwas unterhalb der Gelenke 26 und 32 angeordnet, so daß sich die Seitenwände 14 ohne Konflikte mit der Vorderwand 12 und der Rückwand 16 zuerst nach innen klappen lassen.

Besonders günstig ist das aus Fig. 2 ersichtliche Verhalten der klappbaren Vorderwand, die sich in ihrem oberen Teil 24 flach auf die liegenden Seitenwände 14 auflegt, und zwar etwas unterhalb der Ebene des Gelenks 26. Damit können auch bei Behälterhöhen, die nahezu der Tiefe des Behälters entsprechen, und entsprechend langen Rück- und Vorderwänden 16 und 12 die Gelenke 32 und 26 auf der gleichen Höhe angeordnet sein, was fertigungstechnische Vorteile bietet.

Sämtliche Wände weisen je Rahmenprofile auf, in denen die Wandflächen auszugssicher abgestützt sind und die im einzelnen nicht dargestellt sind. Der Deckel 20 weist ein Rahmenprofil 34 auf, das im Querschnitt im wesentlichen rechteckig ist und zusätzlich außen eine nach unten weisende Sicherungsschürze 36 aufweist. Die Sicherungsschürze 36 deckt eine im obersten Bereich der Vorderwand 12 angebrachte Verschlußeinrichtung 38 ab, so daß lediglich eine Riegellasche 40 noch sichtbar ist. Dies ist auch aus Fig. 3 im einzelnen ersichtlich.

Ferner weist das Rahmenprofil 34 des Deckels 20 vier je in den Ecken des Deckels 20 angebrachte, nach innen weisende Ausnehmungen 41 auf, die als Eingriffsöffnungen für eine Tragspinne dienen und als Tragelemente wirken. Die Sicherungsschürze 36 ist zudem mit einem im wesentlichen sich horizontal erstreckenden Langloch 42 versehen, das der Aufnahme und Abstützung eines Zugriegels 44 dient, der an einem weiteren Gelenk 46 an der Rückwand 16 angebracht ist.

Im Bereich der Rückwand 16 weist der Deckel 20 zudem eine Hinterschneidung 48 auf, die als nach innen gewandte L-förmige Verlängerung der Sicherungsschürze 36 ausgebildet ist und sich an einem entsprechenden Rahmenteil des Rahmenprofils der Rückwand 16, und zwar relativ weit außen, abstützt, so daß bei entsprechend gewählten Abmessungen dort eine gewisse Vorspannung eingeleitet werden kann.

Die Hinterschneidung 48 kann weiterhin zum Einsatz gelangen, wenn ein zufälliges Zuklappen des Deckels 20 aus der aufgerichteten Stellung verhindert werden soll. Hierzu ist im unteren Bereich der Rückwand 16 insbesondere einstückig mit der Bodenwand 18 eine Rastvorrichtung 50 vorgesehen, die als Rastnase ausgebildet ist und im Zusammenwirken mit dem Zugriegel 44 eine Abstützung des Deckels 20 in der geöffneten Stellung erlaubt.

Aus Fig. 1 ist ferner ersichtlich, daß die Seitenwände 14 je mit Handgriffen 51 in an sich bekannter Weise ausgestattet sein können.

Aus Fig. 2 ist ersichtlich, daß sich der erfindungsgemäße Behälter 10 in kompakter Form zusammenlegen läßt. In der dargestellten Ausführungsform weist die Bodenwand 18 100 mm hohe Füße 52 auf, die sich je parallel zu den Seitenwänden 14 erstrecken. Damit ist der Behälter 10 sowohl in zusammengelegtem als auch in aufgerichtetem Zustand auch für Transport mit Gabelstaplern geeignet. Die Füße 52 dienen zugleich dem Stapeleingriff in das Rahmenprofil 34 des Deckels 20, so daß das Stapelmaß des Behälters in zusammengelegtem Zustand entsprechend verringert ist. Mit kleineren Füßen läßt sich das Stapelmaß ferner noch weiter reduzieren, wenn dies gewünscht ist.

Man kann die Hinterschneidung 48 auch an der Rastvorrichtung 50 - und damit am Bereich des Bodens 18 - in Eingriff bringen und einen entsprechenden Verschluß an der gegenüberliegenden Seite des Deckels 20 wirken lassen, so daß sich der zusammengelegte Behälter 20 als kompaktes Paket darstellt.

Aus Fig. 3 ist ersichtlich, daß das Gelenk 22 - wie auch die weiteren Gelenke 26, 32 und 30 - nach der Art eines Klavierbandes ausgebildet ist. Eine auszugssichere Gelenkstange erstreckt sich quer durch je abwechselnd diese umgreifende Gelenklaschen 54 bzw. 56, die mit dem oberen Teil 24 bzw. mit dem unteren Teil 28 der Vorderwand 12 verbunden sind.

Die Ausgestaltung der Verschlußeinrichtung 38 ist aus Fig. 3 im einzelnen ersichtlich. Zwei Riegelzungen 58 und 60 greifen in entsprechende Ausnehmungen in dem Rahmenprofil 34 des Deckels 20 ein und halten diesen in der in Fig. 3 dargestellten Verschlußstellung mit einer entsprechenden Hinterschneidung je sicher nieder. Eine Riegelstange 62 der Verschlußeinrichtung 38 ist in dem oberen Teil 24 der Vorderwand 12 schiebebeweglich gelagert und über ein Gelenk 64 mit der Riegellasche 40 verbunden, die in an sich bekannter Weise - etwa mit einem Vorhängeschloß, das einen U-förmigen Bügel durchgreift - gesichert sein kann.

Ferner ist auf Fig. 3 ersichtlich, daß eine Kartenaufnahmetasche 66 so am oberen Teil 24 der Vorderwand 12 angebracht ist, daß die durchsichtige Vorderfläche den Blick auf eine entsprechende Behälterbeschriftung freigibt, eine oben angebrachte Eingriffsöffnung 68 jedoch von der Sicherungsschürze 36 des Rahmenprofils 34 des Deckels 20 abgedeckt ist.

Besonders günstig ist es, daß beim Aufrichten des Behälters 10 aus dem zusammengelegten Zustand in den aufgerichteten Zustand die Beschläge und Verschlüsse, wie auch die vier an den Ecken angeordneten Fallen, nicht auf Wandflächen schleifen und diese zerkratzen, sondern eine Abstützung je auf den zugeordneten Rahmenprofilen erfolgt.

In einer weiteren, vorteilhaften Ausgestaltung ist ein Behälter vorgesehen, der zwei Seitenwände 14 sowie eine Vorderwand 12 aufweist.

Die Vorderwand 12 und die Seitenwand 14 sind zur Behälterinnenseite hin an einem nicht dargestellten Gelenk klappbar gelagert. Zusätzlich ist die Vorderwand geteilt und oberhalb des Gelenks für das Zusammenklappen nach innen mit einem weiteren Gelenk versehen, mit welchem sie zur Vereinfachung der Beladung des Behälters 10 nach vorne klappbar ist.

In dem aufgerichteten Zustand muß die Seitenwand 14 an der Vorderwand 12 befestigt werden, um ein unbeabsichtigtes Einklappen der beiden genannten Wände zu verhindern und einen stabilen und bedienungssicheren Behälter bereitzustellen. Hierzu dient eine Falle, die an der Seitenwand gelagert ist und die Vorderwand übergreift. Ferner weisen Seitenwand und Vorderwand an ihren einander zugewandten Längskanten je ein L-Profil auf, wobei das L-Profil der vorderwand ein der Seitenwand zugewandtes U bildet. Demgegenüber bildet das L-Profil der Seitenwand ein von der Vorderwand abgewandtes U, und der äußere Schenkel des L-Profils der Seitenwand liegt innen an dem äußeren Schenkel des L-Profils der Vorderwand an. Da sich das L-Profil der Seitenwand insofern in dem U der Vorderwand befindet, kann die Seitenwand dann und nur dann geklappt werden, wenn die Vorderwand bereits geklappt ist. In aufgerichtetem Zustand ist die Seitenwand bei dieser Ausgestaltung sicher an der Vorderwand verankert, wobei über die Falle zugleich die Vorderwand an der Seitenwand gehalten wird, was aufgrund der gegenseitigen Halterung die Stabilität auch bei seitlich quer wirkender Belastung erhöht.

## Patentansprüche

1. Zusammenlegbarer Behälter, der klappbare Wände aufweist und sowohl in zusammengelegtem als auch in aufgestelltem Zustand stapelbar ist, mit einem Deckel, der mindestens eine auf eine Wand (Rückwand 16) wirkende Hinterschneidung (48) aufweist, und einer Verschlußeinrichtung, dadurch **gekennzeichnet,** daß mindestens zwei einander gegenüberliegende innen Ausnehmungen (41) aufweisende Tragelemente für die Aufnahme durch eine Tragspinne an einem Rahmenprofil (34) des Deckels (20) angebracht sind.

2. Behälter nach Anspruch 1, dadurch gekennzeichnet, daß die Hinterschneidung (48) an einer sich im wesentlichen horizontal erstreckenden Schiene eines Rahmenprofils der Rückwand (16) des Behälters (10) angreift und insbesondere als L-förmige Verlängerung einer Sicherungsschürze (36) des Rahmenprofils (34) ausgebildet ist.

3. Behälter nach einem der vorhergehenden Ansprüche, dadurch gekennzeichnet, daß je ein Rahmen für eine Wand (12, 14, 16) des Behälters (10) vorgesehen ist.

4. Behälter nach Anspruch 3, dadurch gekennzeichnet, daß der Rahmen aus Strangpreßprofil besteht, das zugfest mit der betreffenden Wand (12, 14, 16) verbunden ist.

5. Behälter nach einem der vorhergehenden Ansprüche, dadurch gekennzeichnet, daß je seitlich der Rückwand (16) ein dort und an dem Deckel (20) schwenkbar gelagerter Zugriegel (44) gehalten ist, dessen Länge so bemessen ist, daß er bei aufgestelltem Zustand des Deckels (20) diesen in einer Übertotpunktstellung hält.

6. Behälter nach einem der vorhergehenden Ansprüche, dadurch gekennzeichnet, daß die auf die Vorderwand (12) wirkende Verschlußeinrichtung (38) und die auf die Rückwand (16) wirkende Hinterschneidung (48), bezogen auf die jeweilige Wand (12; 16), Gelenken (26; 32) gegenüberliegend angeordnet sind, die für das Einwärtsschwenken der Wände (12, 16) ausgelegt sind und zug- und druckfest mit einem Boden des Behälters verbunden sind.

7. Behälter nach einem der vorhergehenden Ansprüche, dadurch gekennzeichnet, daß eine zwischen einem Boden (18) des Behälters (10) und dem Deckel (20) wirkende Rastvorrichtung (50) vorgesehen ist, mit welcher ein Einrasten in dem aufgestellten Zustand beim Aufziehen des Deckels (20) mit über den Deckel (20) und eine Stützkante (Hinterschneidung 48) auf die Rückwand wirkenden Zugriegeln (44) vorgesehen ist.

8. Behälter nach einem der vorhergehenden Ansprüche, dadurch gekennzeichnet, daß in den Ecken des Rahmenprofils (34) die Ausnehmungen (41) für die Aufnahme einer Tragspinne vorgesehen sind und der Deckel (20) im wesentlichen mit den Außenabmessungen des Behälters (10) abschließt.

9. Behälter nach einem der vorgehenden Ansprüche, dadurch gekennzeichnet, daß die Verschlußeinrichtung (38) zur Übertragung auch von Tragkräften eine sich im wesentlichen parallel zur Schwenkachse des Deckels (20) erstreckende und von dem Rand des Deckels (20) übergriffene, an der Vorderwand gelagerte Riegelstange (62) aufweist, die mit mindestens einer Riegelzunge (58, 60) in dem Deckel (20) eingreift und mit einer schwenkbaren, über den Deckel (20) vorstehenden, sicherbaren Riegellasche (40) verbunden ist..

10. Behälter nach einem der vorhergehenden Ansprüche, dadurch gekennzeichnet, daß in aufgestelltem Zustand des Behälters (20) lediglich eine Riegellasche (40) der Verschlußeinrichtung (38) freiliegt

11. Behälter nach einem der vorhergehenden Ansprüche, dadurch gekennzeichnet, daß eine Riegellasche (40) der Verschlußeinrichtung (38) zur Deckelinnenseite hin in eine wandparallele Stellung verschwenkbar ist.

12. Behälter nach einem der vorhergehenden Ansprüche, dadurch gekennzeichnet, daß die Verschlußeinrichtung (38) mit einer in sich klappbaren Vorderwand (12) zusammenwirkt, die sich in zusammengelegtem Zustand des Behälters (10) ungeklappt horizontal erstreckt.

13. Behälter nach einem der vorhergehenden Ansprüche, dadurch gekennzeichnet, daß beim Aufstellen des zusammengelegten Behälters nach Aufklappen des Deckels (20) und der an diesem angelenkten Rückwand (16) die geteilte Vorderwand (12) durch Ziehen an einem oberen Teil (24) der Vorderwand (12) in eine Beladestellung rollbar ist, in welcher der obere Teil nach unten abgeschwenkt ist und der untere Teil (28) sich aufrecht erstreckt.

14. Behälter nach einem der vorhergehenden Ansprüche, dadurch gekennzeichnet, daß eine Vorderwand (12) eine Kartenaufnahmetasche (66) aufweist, deren Entnahmeöffnung (68) von dem die Vorderwand (12) übergreifenden Deckel (20) versperrbar ist.

15. Behälter nach einem der vorhergehenden Ansprüche, dadurch gekennzeichnet, daß die vorderwandseitigen und deckelseitigen Teile der Verschlußeinrichtung (38) zurückspringend angeordnet sind und der Deckel (20) und die Vorderwand (12) je einen Rahmen aufweisen, die nach beiden Seiten hin je über die Deckel- bzw. Wandflächen vorspringend ausgebildet sind.

## Claims

1. Collapsible container, which incorporates hinged walls and is stackable in both the collapsed and opened-up condition, with a lid, which incorporates at least one undercut (48) taking effect on a wall (rear wall 16), and a closing mechanism, **characterised** in that at least two bearing members incorporating recesses (41) on the inside opposite each other are provided on a frame section (34) of the lid (20) to allow lifting by a spreader mechanism.

2. Container in accordance with claim 1, characterised in that the undercut (48) engages in a rail running essentially horizontally in a frame section of the rear wall (16) of the container(10) and in particular takes the form of an L-shaped extension of a securing skirt (36) of the frame section (34).

3. Container in accordance with one of the preceding claims, characterised in that a frame is provided for each wall (12, 14, 16) of the container (10).

4. Container in accordance with claim 3, characterised in that the frame is made from extruded section, which is connected to the wall concerned (12, 14, 16) so as to be resistant to tension.

5. Container in accordance with one of the preceding claims, characterised in that at each side of the rear wall (16) a tie bar (44) is affixed with pivoting mountings both there and on the lid (20), the length of which is calculated so that when the lid (20) is open, it is held beyond the top-dead-centre position.

6. Container in accordance with one of the preceding claims, characterised in that the closing mechanism (38) acting on the front wall (12) and the undercut (48) acting on the rear wall (16) are positioned opposite linkages (26, 32), related to each individual wall (12, 16), these linkages being designed to allow inward folding of the walls (12, 16) and being joined to a floor of the container so as to be resistant to tension and compression.

7. Container in accordance with one of the preceding claims, characterised in that a catch mechanism (50) acting between a floor (18) of the container (10) and the lid (20) is provided, allowing engagement in the opened-up condition, when the lid (20) is pulled up, with tie bars (44) acting above the lid (20) and a supporting edge (undercut (48)) on to the rear wall.

8. Container in accordance with one of the preceding claims, characterised in that the recesses (41) for the accommodation of a spreader mechanism are provided in the corners of the frame section (34) and the lid (20) essentially coincides with the external dimensions of the container (10).

9. Container in accordance with one of the preceding claims, characterised in that, in order to transmit carrying force also, the closing mechanism (38) incorporates a locking rod (62) mounted on the front wall, which extends essentially parallel to the pivoting axis of the lid (20) and is overlapped by the edge of the lid (20), this locking rod engaging with at least one locking tongue (58, 60) in the lid and being connected to a pivotable locking bar (40), which protrudes above the lid (20) and is capable of being secured.

10. Container in accordance with one of the preceding claims, characterised in that, in the opened-up condition of the container (20), only one locking bar (40) of the closing mechanism (38) is exposed.

11. Container in accordance with one of the preceding claims, characterised in that one locking bar (40) of the closing mechanism (38) on the inside of the lid can be pivoted into a position parallel with the wall.

12. Container in accordance with one of the preceding claims, characterised in that the closing mechanism (38) interacts with a front wall (12) which can fold in on itself and which, in the collapsed condition of the container (10), extends unfolded and horizontally.

13. Container in accordance with one of the preceding claims, characterised in that, when the collapsed container is opened up, after the lid (20) and the rear wall (16) linked to it have been raised, the divided front wall (12) can be rolled, by pulling on an upper section (24) of the front wall (12), into a loading position, in which the upper part is pivoted downwards and the lower part (28) stands upright.

14. Container in accordance with one of the preceding claims, characterised in that one front wall (12) contains a card holder (66), the removal opening of which (68) can be locked by the lid (20), which overlaps the front wall (12).

15. Container in accordance with one of the preceding claims, characterised in that the parts of the closing mechanism (38) on the front wall and the lid are recessed, and the lid (20) and the front wall (12) each have a frame which projects over the lid and wall surfaces on both sides.

## Revendications

1. Récipient pliable, qui présente des parois rabattables et qui peut être empilé aussi bien à l'état plié qu'à l'état déployé, avec un couvercle qui présente au moins une contre-dépouille (48) agissant sur une paroi (paroi postérieure 16), et un dispositif de fermeture, caractérisé en ce qu'au moins deux éléments de transport se faisant face et présentant à l'intérieur des évidements (41) sont disposés pour la réception par un grappin de transport sur un profilé de cadre (34) du couvercle (20).

2. Récipient selon la revendication 1, caractérisé en ce que la contre-dépouille (48) se met en prise sur un rail s'étendant sensiblement à l'horizontale d'un profil de cadre de la paroi postérieure (16) du récipient (10) et est constituée en particulier comme une extension en forme de L d'un tablier de fixation (36) du profilé de cadre (34).

3. Récipient selon l'une ou l'ensemble des revendications précédentes, caractérisé en ce qu'un cadre est prévu pour chaque paroi (12, 14, 16) du récipient (10).

4. Récipient selon la revendication 3, caractérisé en ce que le cadre se compose d'un profilé extrudé, qui est relié de manière résistant à la traction à la paroi concernée (12, 14, 16).

5. Récipient selon l'une ou l'ensemble des revendications précédentes, caractérisé en ce qu'une barre de traction (44), dont la longueur est telle qu'elle maintient le couvercle (20) à l'état déployé dans une position dépassant le point mort, est fixée de chaque côté de la paroi postérieure (16) et supportée de façon pivotante sur celle-ci et sur le couvercle (20).

6. Récipient selon l'une ou l'ensemble des revendications précédentes, caractérisé en ce que le dispositif de fermeture (38) agissant sur la paroi antérieure (12) et la contre-dépouille (48) agissant sur la paroi postérieure (16) sont disposés, par rapport à la paroi (12; 16) correspondante, en face d'articulations (26, 32), qui sont conçues en vue du pivotement des parois (12, 16) vers l'intérieur et sont reliées de manière résistant à la traction et à la pression à un fond du récipient.

7. Récipient selon l'une ou l'ensemble des revendications précédentes, caractérisé en ce qu'il est prévu un dispositif d'encliquetage (50) agissant entre un fond (18) du récipient (10) et le couvercle (20), avec lequel il est prévu un encliquetage dans l'état déployé lors de l'ouverture du couvercle (20) avec des barres de traction (44) agissant sur la paroi postérieure par l'intermédiaire du couvercle (20) et d'un bord d'appui (contre-dépouille 48).

8. Récipient selon l'une ou l'ensemble des revendications précédentes, caractérisé en ce que les évidements (41) pour la réception d'un grappin de transport sont prévus dans les angles du profilé de cadre (34) et le couvercle (20) recouvre sensiblement les dimensions du récipient (10).

9. Récipient selon l'une ou l'ensemble des revendications précédentes, caractérisé en ce que le dispositif de fermeture (38) présente aussi pour la transmission de forces de transport une barre de verrouillage (62) s'étendant de façon sensiblement parallèle à l'axe de pivotement du couvercle (20) et recouverte par le bord du couvercle (20), supportée sur la paroi antérieure, qui se met en prise avec au moins une languette de verrouillage (58, 60) dans le couvercle (20) et qui est reliée à une patte de verrouillage (40) pivotante, faisant saillie au-delà du couvercle (20) et pouvant être fixée.

10. Récipient selon l'une ou l'ensemble des revendications précédentes, caractérisé en ce que dans l'état déployé du récipient (20) une seule patte de verrouillage (40) dégage le dispositif de fermeture (38).

11. Récipient selon l'une ou l'ensemble des revendications précédentes, caractérisé en ce qu'une patte de verrouillage (40) du dispositif de fermeture (38) peut pivoter vers l'intérieur du couvercle dans une position parallèle à la paroi.

12. Récipient selon l'une ou l'ensemble des revendications précédentes, caractérisé en ce que le dispositif de fermeture (38) coopère avec une paroi antérieure (12) pouvant être rabattue sur elle-même, qui s'étend à l'horizontale sans être rabattue dans l'état replié du récipient (10).

13. Récipient selon l'une ou l'ensemble des revendications précédentes, caractérisé en ce que lors de l'installation du récipient replié après l'ouverture du couvercle (20) et de la paroi postérieure (16) articulée sur celui-ci, la paroi antérieure (12) divisée peut être roulée en tirant sur une partie supérieure (24) de la paroi antérieure (12) dans une position de chargement, dans laquelle la partie supérieure est basculée vers le bas et la partie inférieure (28) s'étend verticalement.

14. Récipient selon l'une ou l'ensemble des revendications précédentes, caractérisé en ce qu'une paroi antérieure (12) présente une poche à cartes (66), dont l'ouverture de retrait (68) peut être verrouillée par le couvercle (20) chevauchant la paroi antérieure (12).

15. Récipient selon l'une ou l'ensemble des revendications précédentes, caractérisé en ce que les parties du dispositif de fermeture (38) situées du côté de la paroi antérieure et du côté du couvercle sont disposées de façon à revenir en arrière et le couvercle (20) et la paroi antérieure (12) présentent chacun un cadre qui forme une saillie des deux côtés par-dessus les surfaces du couvercle ou de la paroi.
